# FASCICULE DE BREVET EUROPEEN

(11) **EP 0 142 419 B1**
(45) Date de publication et mention de la délivrance du brevet: **11.01.1989**
(21) Numéro de dépôt: 84402118.8
(22) Date de dépôt: 22.10.1984
(51) Int. Cl.: E04G 3/08

(54) **Console de dispositifs de securité et dispositifs de securité incluant de telles consoles**
Konsole einer Sicherungsvorrichtung und Sicherungsvorrichtung mit dieser Konsole
Console of a safety device, and safety device including such a console

(30) Priorité: 10.11.1983 FR 8318153
(43) Date de publication de la demande: 22.05.1985
(73) Titulaire: ETS FOURNIER & CIE S.A.R.L., F-59320 Haubourdin (FR); Dallennes, Jean, F-59211 Santes (FR); ETABLISSEMENTS DUARIB, S.A., F-44310 Saint Philibert de Grand Lieu (FR)
(72) Inventeur: Fournier, André, F-59840 Lompret (FR); Dallennes, Jean, F-59211 Santes (FR); Biraud, Jean Pierre, F-44310 St. Philibert de Grand Lieu (FR)
(74) Mandataire: Ecrepont, Robert Pierre

(56) Documents cités:
- FR-A- 2 102 535
- FR-A- 2 142 963
- FR-A- 2 422 008

## Description

L'invention se rapporte à une console de dispositifs sécurité tels que des passerelles, garde-corps et filets de protection que l'on veut fixer à une construction pour en faciliter la poursuite de la réalisation ou l'entretien.

Elle se rapporte également aux dispositifs de sécurité de ce type incluant de telles consoles et plus particulièrement mais non exclusivement à ceux formés par assemblage d'éléments d'importance et donc de poids limités pour rester portable manuellement.

On connaît déjà de nombreuses consoles répondant à cette exigence et que l'on peut classer en fonction de leur mode d'accrochage en trois types principaux à savoir celles qui se fixent par appui dans un chéneau puis celles qui se suspendent soit par des pattes percées recevant des tiges perpendiculaires à la paroi dans laquelle elles sont ancrées, soit par des crochets coopérant avec une barre horizontale scellée contre le mur et généralement dénommée lisse.

Les consoles qui se fixent par appui dans un chéneau comprennent un montant vertical perpendiculairement auquel sont, à des niveaux différents, soudés deux fourreaux parallèles entre eux et guidant en translation deux traverses dont celle du fourreau de niveau inférieur est directement terminée par une chape portant un patin d'appui sur le mur situé sous le chéneau alors que celle du fourreau de niveau supérieur est terminée par un autre fourreau quant à lui parallèle au montant et guidant en translation un poinçon terminé à sa base par une chape portant un patin d'appui sur le fond du chéneau.

Les translations des traverses et du poinçon permettent de régler la console pour l'adapter aux particularités de la construction.

Pour l'utilisation, ces translations sont ensuite rendues impossibles par des goupilles amovibles traversant les fourreaux et leur traverse ou poinçon.

Ces consoles reçoivent généralement un garde-corps qui se fixe alors sur des prolongements de leur montant qui s'élèvent à cet effet nettement au-dessus de leur traverse supérieure qui, quant à elle, peut éventuellement recevoir un plancher. Les consoles qui se fixent par suspension à des tiges perpendiculaires à la paroi dans laquelle elles sont ancrées comprennent (FR-A-2.488.311) un montant vertical, perpendiculairement à la base duquel est également soudé un fourreau guidant une traverse terminée par une chape adaptée pour maintenir la dite base à une distance prédéterminée du mur par un patin ou un autre moyen tel un étai fixé entre les tableaux d'une fenêtre tandis qu'à la partie supérieure de ce montant sont fixées :
- sur sa face arrière, une traverse horizontale dont, de manière à pouvoir supporter un plancher et/ou un garde-corps ou filet de protection, l'extrémité arrière est elle-même supportée par une contrefiche prenant quant à elle appui à la base du montant et,
- sur sa face avant, un fourreau dont la face avant, d'une part présente une découpe pour coopérer avec une tige ancrée dans le mur et, d'autre part est apte à loger une rehausse terminée par une plaque du type de celle citée plus haut.

L'avantage de cette console est que, sans la rehausse, on peut toujours fixer la console sur la tige dont l'organe d'arrêt trouvera place dans le cavalier et, avec la rehausse, on peut rattraper un point d'ancrage situé plus haut et par exemple sous une avancée de toit.

Les consoles qui se fixent par suspension à l'aide de crochets coopérant avec une lisse horizontale scellée contre le mur sont semblables à celles ci-dessus, sauf en ce qui concerne la plaque ou le cavalier d'accrochage qui est ici remplacé par des crochets aptes à coiffer la lisse scellée au mur.

Ainsi donc, ces trois types de consoles diffèrent principalement l'un de l'autre au niveau de leur dispositif de fixation qui nécessite dans le premier type une traverse coulissant au long d'un axe perpendiculaire à la paroi, dans le second type la possibilité d'une rehausse coulissant au long d'un axe vertical et dans le dernier type une possibilité d'accrochage en différents points situés au long d'une lisse d'axe horizontal parallèle à la paroi.

De ce fait, à ce jour, selon les constructions où ils interviennent, les entrepreneurs doivent disposer de consoles spécialement adaptées à chacun de ces trois modes de fixation, ce qui, bien entendu, triple le coût et l'encombrement du matériel et majore incidemment le prix de revient de la construction.

Un résultat que l'invention vise à obtenir est une console susceptible d'être fixée indifféremment par appui dans un chéneau, par suspension à des tiges ancrées dans le mur ou par suspension à une lisse.

A cet effet, elle a pour objet une console du type cité plus haut, notamment caractérisée en ce que :
- le fourreau est formé par un cavalier dont le fond présente la découpe,
- la tige est pourvue d'un organe d'arrêt qui trouve place entre les branches du cavalier,
- le perçage du fourreau est positionné de manière telle que, lorsqu'au lieu d'une suspension par une barre verticale, la console est directement suspendue à une tige passant par la découpe du fond du cavalier, la mise en place de cette goupille la fait passer juste sous l'organe d'arrêt de sorte qu'elle empêche alors à la fois le dégagement de la tige de la découpe et la rotation dudit organe d'arrêt et,
- les branches du cavalier présentent chacune à leur base une découpe en forme de crochet apte à coiffer une lisse horizontale.

Elle a également pour objet les dispositifs de sécurité incluant de telles consoles.

L'invention sera bien comprise à l'aide de la description ci-après faite, à titre d'exemple non limitatif, en regard du dessin ci-annexé qui représente schématiquement :
- figure 1 : la console vue en perspective avec en traits mixtes les trois pièces de fixation,
- figure 2 : une coupe par l'axe de la traverse supérieure de la console dans le cas où la fixation s'opère sur une lisse,
- figure 3 : une coupe par l'axe de la traverse supérieure de la console dans le cas où la fixation s'opère par appui dans le chéneau,
- figure 4 : une coupe par l'axe du fourreau à la base de la console,
- figure 5 : une coupe par l'axe de la traverse supérieure de la console dans le cas où l'appui dans le fond du chéneau s'opère à un niveau nettement plus élevé que celui de la traverse supérieure et par exemple en vue de contourner un acrotère ou une corniche.

En se reportant au dessin, on voit que, à la manière d'une console suspendue à une tige ou à une lisse, chaque console 1, 1' comprend un montant vertical 2 perpendiculairement à la base duquel est soudé un fourreau 3.

Ce fourreau guide en translation une traverse 4 terminée par une chape 5 appelée par exemple à recevoir une cale 6 d'appui sur un mur 7.

La distance entre la chape 5 et le montant 2 est réglée par coulissement de la traverse 4 dans le fourreau 3 dans lequel elle est ensuite immobilisée par une goupille 8 traversant un perçage 9 du fourreau 3 et l'un des perçages 10 de la traverse 4.

A la partie supérieure du montant 2 est fixée par l'une de ses extrémités 11 une traverse horizontale 12 dont l'autre extrémité est supportée par une contrefiche 14 prennant elle-même appui à la base du montant 2 et ce directement ou par l'intermédiaire du fourreau 3 de la traverse inférieure 4.

Les traverses supérieures 12 d'au moins deux consoles permettent alors d'établir un plancher 15 et/ou de fixer par tout moyen connu les pieds (non représentés) d'un garde-corps ou d'un filet de protection.

D'un côté où la traverse inférieure 4 porte la chape, la partie supérieure du montant 2 porte, et ce directement ou par l'intermédiaire de la dite traverse supérieure 12, un cavalier 16 dont le fond 17 présente une découpe 18 telle un perçage ou une lumière en « U » inverse de largeur légèrement supérieure au diamètre de la tige 19 laquelle est ancrée dans le mur et pourvue d'un organe d'arrêt 20 tel un écrou qui trouve place entre les branches 21, 22 du cavalier qui réalise avec la face avant 23 de la pièce 12 sur laquelle il est fixé un fourreau 24 d'axe vertical, et donc parallèle au montant 2.

Ce fourreau 24 peut alors recevoir et guider en translation verticale une barre verticale dite « rehausse 25 terminée à sa partie supérieure par une plaque (non représentée) présentant une découpe semblable à celle 18 du fond 17 du cavalier 16.

Une goupille horizontale 26 d'axe parallèle au mur, traverse alors un perçage 27 des branches 21, 22 du cavalier ainsi que l'un des perçages 28 de la rehausse pour l'immobiliser en translation par rapport au fourreau 24 lorsque sa position est correcte.

Le perçage 27 exécuté dans le cavalier pour recevoir cette goupille 26 est positionné de manière telle que, lorsqu'au lieu d'une suspension par une rehausse, la console est directement suspendue à une tige passant dans la découpe 18 du fond du cavalier, la mise en place de cette goupille la fait passer juste sous l'organe d'arrêt 20 tel un écrou, de sorte qu'elle empêche alors à la fois le dégagement de la tige de la découpe et la rotation du dit organe d'arrêt 20. Selon une caractéristique de l'invention, les branches 21, 22 du cavalier 16 présentent chacune, à leur base, une découpe 29 sensiblement en demi cercle leur conférant une forme en crochet apte à coiffer une lisse horizontale 30 suspendue par des pattes (non représentées) elles-mêmes fixées par vissage sur des points d'ancrage prévus dans le mur.

Le bord inférieur 31 du fond 17 du cavalier 16 descend de préférence jusqu'en bas de la lisse pour former une large butée.

Pour empêcher qu'à la faveur de secousses, la console se dégage de la lisse, selon une autre caractéristique de l'invention, le cavalier porte un verrou 32.

Ce verrou est constitué d'une plaque 33 appliquée contre la face externe d'au moins l'une des branches du cavalier et présentant à sa base une lumière en « C » 34 ouverte à l'avant pour que sa branche inférieure 35 s'engage sous la lisse 30. Ce verrou s'articule à sa partie supérieure autour d'un axe 26.

De préférence, le verrou 32 comprend, appliquées chacune contre la face externe de l'une des branches, deux plaques 33 du type ci-dessus et ces plaques sont reliées entre elles par une traverse 36 disposée de manière telle que, lorsque le verrou retient la lisse, la traverse 36 est en appui sur le plancher 15 pour empêcher son soulèvement.

Selon une autre caractéristique de l'invention, par rapport au plan vertical contenant le centre de gravité 37 du verrou 32, l'axe 26 du verrou est déporté vers le fond du cavalier de sorte que, par la pesanteur, le cavalier tende automatiquement à se placer en position de verrouillage.

Le bord inférieur 38 se raccorde au nez 39 de la branche inférieure 35 du verrou 32 par un large chanfrein 40 réalisant une rampe dégageant automatiquement le verrou 32 lors de son appui sur la lisse 30.

Selon une autre caractéristique de l'invention, l'axe du verrou est constitué par la goupille 26 traversant le même perçage 27 des branches 21, 22 du cavalier que pour immobiliser la rehausse 21 ou l'écrou 20 de la tige 19.

Selon une caractéristique de l'invention, d'une part, l'extrémité avant 23 de la traverse supérieure 12 de la console est ouverte et, d'autre part, le cavalier 17 présente dans le prolongement fictif vers l'avant de la section interne de la traverse supérieure, un dégagement 41 au moins suffisamment important pour laisser libre le susdit prolongement fictif vers l'avant de la section interne de la traverse supérieure, qui, de ce fait, est apte à abriter une coulisse 42 qui pourra venir en saillie à l'avant de la console et être immobilisée en position convenable par une goupille 43 traversant un perçage 44 de la traverse et l'un des perçage 45 de la coulisse.

Cette coulisse pourra par exemple porter à son extrémité avant un fourreau 46 parallèle au montant et logeant un poinçon 47 terminé à sa base (non représenté) par une chape pourvue d'un patin d'appui dans un chéneau.

Dans le cas où le chéneau se situe à un niveau nettement supérieur ou lorsqu'il est nécessaire de contourner un acrotère ou une corniche, l'ensemble formé par le fourreau 46 et le poinçon 47 pourra, par sa coulisse 42, être porté par un fourreau (non représenté) porté en tête d'une barre verticale dite « faux-montant 48 qui, à la manière de la rehausse 25, est engagée et immobilisée en translation dans le cavalier 17 qui, dans le cas correspondant, est libre de toute rehausse.

Dans ce cas, dans un mode préféré, le faux montant est également verrouillé dans la chape 5 de la traverse inférieure 4 de la console, à l'aide d'une goupille 49 traversant un perçage 50 de la chape et l'un des perçages 51 du faux montant 48.

De préférence, la chape 5 est dimensionnée de manière telle que la rangée des perçages 50 puisse être alignée avec celle des perçages 28 recevant la goupille 26.

L'appui au mur se fait alors quant à lui par un ensemble (non représenté) fourreau et traverse avec patin du type de ceux 3, 4, 5 et 6 décrits plus haut, mais portés par le faux montant 48.

Ainsi réalisée, une même console peut donc coopérer avec des moyens de fixation en relation avec des barres ou traverses selon trois axes X, Y et Z perpendiculaires entre eux.

En plus des trois possibilités de fixation évoquées plus haut, lorsqu'elles sont en appui direct dans le chéneau ou suspendues à des tiges perpendiculaires au mur et engagées dans les découpes du cavalier, ces consoles permettent d'utiliser la découpe 29 et le verrou 32 de blocage de la lisse pour bloquer un tube d'entretoisement des consoles et/ou en vue d'établir un plancher en porte à faux.

## Revendications

1. Console (1 et 1') de dispositifs de sécurité comprenant un montant vertical (2) perpendiculairement à la base duquel est soudé un fourreau (3) logeant une traverse dite inférieure (4) terminée par une chape (5) et qui peut être immobilisée en translation par une goupille (8) et, à la partie supérieure duquel montant, sont fixés :
- d'une part, et ce par l'une (11) de ses extrémités, une traverse (12), qui s'étend du côté opposé à celui où la traverse inférieure (4) porte sa chape (5), et dont l'autre extrémité (13) est supportée par une contrefiche (14) prenant elle-même appui à la base du montant (2) et,
- d'autre part, du côté où la traverse inférieure (4) porte sa chape (5), un fourreau (24) dont la face avant présente une découpe (18) pour coopérer avec une tige (19) ancrée dans le mur, ce fourreau d'axe vertical étant apte à loger une barre verticale (25, 48) terminée à sa partie supérieure par un moyen de fixation tel une plaque présentant une découpe semblable à celle du cavalier (16) et qui peut être immobilisée en translation verticale par une goupille horizontale (26) traversant un perçage (27) du fourreau et l'un des perçages de la barre verticale (25, 48).
Cette console étant caractérisée en ce que :
- le fourreau (24) est formé par un cavalier (16) dont le fond présente la découpe (18),
- la tige (19) est pourvue d'un organe d'arrêt (20) qui trouve place entre les branches (21, 22) du cavalier (16),
- le perçage (27) du fourreau (24) est positionné de manière telle que, lorsqu'au lieu d'une suspension par une barre verticale, la console est directement suspendue à une tige (19) passant par la découpe (18) du fond du cavalier (16), la mise en place de cette goupille (26) la fait passer juste sous l'organe d'arrêt (20) de sorte qu'elle empêche alors à la fois le dégagement de la tige (19) de la découpe (18) et la rotation dudit organe d'arrêt (20) et,
- les branches (21, 22) du cavalier (16) présentent chacune à leur base une découpe (29) en forme de crochet apte à coiffer une lisse horizontale (30).

2. Console selon la revendication 1 caractérisée en ce que le cavalier porte un verrou (32) constitué d'une plaque (33) appliquée contre la face externe d'au moins l'une des branches du cavalier et présentant à sa base une lumière en « C (34) ouverte à l'avant pour que sa branche inférieure (35) s'engage sous la lisse (30), lequel verrou s'articule à sa partie supérieure autour d'un axe (26).

3. Console selon la revendication 2 caractérisée en ce que le verrou (32) comprend, appliquées chacune contre la face externe de l'une des branches, deux plaques (33) reliées entre elles par une traverse (36) disposée de manière telle que, lorsque le verrou retient la lisse, la traverse (36) est en appui sur le plancher (15) et empêche son soulèvement.

4. Console selon la revendication 2 ou 3 caractérisée en ce que, par rapport au plan vertical contenant le centre de gravité (37) du verrou (32), l'axe (26) du verrou est déporté vers le fond du cavalier de sorte que, par la pesanteur, le cavalier tende automatiquement à se placer en position de verrouillage.

5. Console selon l'une quelconque des revendications 2 à 4, caractérisée en ce que l'axe du verrou est constitué par une goupille (26) traversant le perçage (27) prévu dans des branches (21, 22) du cavalier pour immobiliser aussi bien la barre verticale (25, 48) que l'organe d'arrêt (20) et que la tige (19) ancrée dans le mur.

6. Console selon l'une quelconque des revendications 2 à 5, caractérisée en ce que le bord inférieur (38) se raccorde au nez (39) de la branche inférieure (35) du verrou (32) par un large chanfrein (40) réalisant une rampe dégageant automatiquement le verrou (32) lors de son appui sur la lisse (30).

7. Console selon l'une quelconque des revendications 1 à 6, caractérisée en ce que :
- d'une part, l'extrémité avant (23) de la traverse supérieure (12) de la console est ouverte et,
- d'autre part, le cavalier (17) présente dans le prolongement fictif vers l'avant de la section interne de la traverse supérieure un dégagement (41) au moins suffisamment important pour laisser libre le susdit prolongement fictif vers l'avant de la section interne de la traverse supérieure.

8. Dispositif de sécurité caractérisé en ce qu'il comprend au moins une console selon l'une quelconque des revendications 1 à 7.

## Claims

1. A bracket (1 and 1') for safety devices comprising a vertical prop (2), perpendicular to whose base is welded a sleeve (3) accommodating a crossbeam called lower (4) which ends in a cap (5) and which can be immobilised in its movement by a pin (8), and at the upper part of the said prop are fixed :
- on the one hand, by one (11) of its ends, a crossbeam (12) which extends on the side opposite to that where the lower crossbeam (4) has its cap (5), and whose other end (13) is supported by a brace (14) which in its turn rests on the base of the prop (2), and
- on the other hand, on the side where the lower crossbeam (4) has its cap (5), a sleeve (24) whose front face has a cutout (18) for working in conjunction with a rod (19) anchored in the wall, this sleeve with a vertical axis being capable of accommodating a vertical bar (25, 48) ending at its upper part with a fixing means such as a plate having a cutout similar to that of the carrier (16) and which can be immobilised in its vertical movement by a horizontal pin (26) crossing a perforation (27) of the sleeve and one of the perforations of the vertical bar (25, 48), this bracket being characterised in that :
- the sleeve (24) is formed by a carrier (16) whose back has the cutout (18),
- the rod (19) is provided with a stop member (20) which is located between the arms (21, 22) of the carrier (16),
- the perforation (27) of the sleeve (24) is positioned in such a way that, when, instead of suspension by a vertical bar, the bracket is directly suspended on a rod (19) passing through the cutout (18) of the back of the carrier (16), the placing of this pin (26) causes it to pass just under the stop member (20) in such a way that it then prevents the rod (19) from being detached from the cutout (18) and at the same time prevents the rotation of the said stop member (20), and
- the arms (21, 22) of the carrier (16) each have at their base a cutout (29) in the form of a hook capable of covering a horizontal rail (30).

2. A bracket according to Claim 1, characterised in that the carrier has a bolt (32) consisting of a plate (33) placed against the outer face of at least one of the arms of the carrier and having at its base a C-shaped hole (34) open to the front so that its lower arm (35) may engage under the rail (30), which bolt is pivoted with its upper part about an axle (26).

3. A bracket according to Claim 2, characterised in that the bolt (32) comprises two plates (33) each placed against the outer face of one of the arms and joined together by a crossbeam (36) arranged in such a way that, when the bolt holds the rail, the crossbeam (36) rests on the floor (15) and prevents it from being raised.

4. A bracket according to Claim 2 or 3, characterised in that, in relation to the vertical plane containing the centre of gravity (37) of the bolt (32), the axis (26) of the bolt is moved out of line towards the back of the carrier in such a way that, because of gravity, the carrier automatically tends to be placed in the bolted position.

5. A bracket according to any one of Claims 2 to 4, characterised in that the axis of the bolt consists of a pin (26) crossing the perforation (27) which is provided in arms (21, 22) of the carrier for immobilising the vertical bar (25, 48) and the stop member (20) and the rod (19) anchored in the wall.

6. A bracket according to any one of Claims 2 to 5, characterised in that the lower edge (38) is attached to the tip (39) of the lower arm (35) of the bolt (32) by a wide chamfer (40) forming a ramp which automatically detaches the bolt (32) when it rests on the rail (30).

7. A bracket according to any one of Claims 1 to 6, characterised in that :
- on the one hand, the front end (23) of the upper crossbeam (12) of the bracket is open, and
- on the other hand, the carrier (17) has, in the hypothetical extension towards the front of the inner section of the upper crossbeam, a clearance (41) at least large enough to leave the said hypothetical extension free towards the front of the inner section of the upper crossbeam.

8. A safety device characterised in that it comprises at least one bracket according to any one of Claims 1 to 7.

## Patentansprüche

1. Konsole (1 und 1') für. eine Sicherheitsvorrichtung mit einem vertikalen Pfosten (2), der senkrecht auf der Basis steht, an den ein Futteral (3) geschweißt ist, die eine untere Traverse (4) aufnimmt, die durch eine Abdeckung (5) begrenzt ist und die bezüglich ihrer Translation durch einen Vorsteckstift (8) festgelegt werden kann, wobei am oberen Ende des vertikalen Pfostens festgelegt sind :
- einerseits und dies mit einem (11) seiner Enden eine Traverse (12), die sich von der entgegengesetzten Seite bezüglich jener erstreckt, wo die untere Traverse (4) ihre Abdeckung (5) trägt und dessen anderes Ende (13) durch eine Strebe (14) getragen ist, die sich selbst auf der Basis des Pfostens (2) abstützt und
- andererseits auf der Seite, wo die untere Traverse (4) ihre Abdeckung (5) trägt, ein Futteral (24), dessen vordere Stirnseite einen Ausschnitt (18) zum Zusammenwirken mit einer Stange (19) aufweist, die in der Mauer festgelegt ist, wobei das Futteral mit vertikaler Achse einen vertikalen Stab (25, 48) aufnehmen kann, der an seinem oberen Bereich durch ein Festlegemittel, wie eine Platte, festgelegt ist, die einen Ausschnitt vergleichbar jenem eines Reiters (16) aufweist, und der in vertikaler Bewegungsrichtung durch einen horizontalen Vorsteckstift (26) festgelegt werden kann, indem er eine Bohrung (27) des Futterals durchdringt und eine der Bohrungen des vertikalen Stabes (25,48), dadurch gekennzeichnet, daß:
- das Futteral (24) durch einen Reiter (16) gebildet ist, dessen Grund den Ausschnitt (18) aufweist,
- die Stange (19) als Halteorgan (20) vorgesehen ist, die zwischen den Zweigen (21, 22) des Reiters (16) Platz findet,
- die Bohrung (27) des Futterals (24) derart angeordnet ist, daß anstelle einer Aufhängung durch einen vertikalen Stab die Konsole direkt an einer Stange (19) aufgehängt ist, die durch den Ausschnitt (18) auf dem Grund des Reiters (16) hindurchreicht und daß das in Stellungbringen des Vorsteckstiftes (26) nur das Halteorgan (20) derart hindurchläßt, daß er auf diese Weise zugleich das Lösen der Stange (19) des Ausschnittes (18) und die Drehung des Halteorgans (20) verhindert und
- die Zweige (21, 22) des Reiters (16) jeweils an ihrem Grund einen Ausschnitt (29) in Form eines Hakens aufweisen zum Aufsetzen eines horizontalen Schaftes (30).

2. Konsole nach Anspruch 1, dadurch gekennzeichnet, daß der Reiter einen Bolzen (32) aufweist, der durch eine Platte (33) gebildet ist, die auf die äußere Stirnseite zumindest eines der Zweige des Reiters aufgebracht ist und auf ihrem Grund ein Loch in Form eines « C » (34) aufweist, welches im vorderen Bereich offen ist, damit ihr unterer Teil (35) unter dem Schaft (30) angreift, wobei der Bolzen in seinem oberen Bereich um eine Achse (26) schwenkbar ist.

3. Konsole nach Anspruch 2, dadurch gekennzeichnet, daß der Bolzen (32), die gegen die äußere Stirnseite von einem der Zweige angebracht sind, zwei Platten (33) aufweist, die zwischen sich durch eine Traverse (36) verbunden ist, die derart angeordnet ist, daß wenn der Bolzen (32) den Schaft zurückhält, die Traverse (36) im Anlagekontakt auf der Diele (15) ist und dessen Anheben verhindert.

4. Konsole nach Anspruch 2 oder 3, dadurch gekennzeichnet, daß bezüglich der Vertikalebene durch den Schwerpunkt (37) des Bolzens (32) die Achse (26) des Bolzens zum Boden des Reiters dergestalt versetzt ist, daß der Reiter aufgrund seines Gewichts automatisch dazu tendiert, sich in Verriegelungsposition einzustellen.

5. Konsole nach einem der Ansprüche 2 bis 4, dadurch gekennzeichnet, daß die Achse des Bolzens durch einen Vorsatzstift (26) gebildet ist, der durch- den Durchgang (27) hindurchgeführt ist, der in den Zweigen (21, 22) des Reiters vorgesehen ist, um ebenso wie den vertikalen Stab (25, 48) wie das Halteorgan (20) festzulegen und daß die Stange (19) an der Mauer festgelegt ist.

6. Konsole nach einem der Ansprüche 2 bis 5, dadurch gekennzeichnet, daß der untere Rand (38) mit der Nase (39) des unteren Zweiges (35) des Bolzens (32) durch eine große Fase (40) verbunden ist, die eine Rampe bildet, welche den Bolzen (32) bis zu seiner Anlage auf dem Schaft (33) automatisch versetzt.

7. Konsole nach einem der Ansprüche 1 bis 6, dadurch gekennzeichnet, daß:
- einerseits das vordere Ende (23) der oberen Traverse (12) der Konsole offen ist und
- andererseits der Reiter (17) in seiner fiktiven Verlängerung nach vorne des inneren Bereichs der oberen Traverse einen Gang (41) zumindest genügend groß zum Freilassen vorgenannterfiktiver Verlängerung nach vorne des inneren Bereichs der oberen Traverse aufweist.

8. Sicherheitsvorrichtung, dadurch gekennzeichnet, daß sie zumindest eine Konsole nach einem der Ansprüche 1 bis 7 aufweist.
